# EUROPÄISCHE PATENTSCHRIFT

(11) **EP 0 585 609 B1**
(45) Veröffentlichungstag und Bekanntmachung des Hinweises auf die Patenterteilung: **25.10.1995**
(21) Anmeldenummer: 93112131.3
(22) Anmeldetag: 29.07.1993
(51) Int. Cl.: F04B 1/10

(54) **Hydrostatische Maschine mit axialem Schubausgleich**
Hydrostatic machine with axial thrust balancing
Machine hydrostatique à équilibrage de poussée axiale

(30) Priorität: 04.09.1992 DE 4229656
(43) Veröffentlichungstag der Anmeldung: 09.03.1994
(73) Patentinhaber: J.M. Voith GmbH, D-89522 Heidenheim (DE)
(72) Erfinder: Fähnle, Gerhard, D-89555 Steinheim (DE)
(74) Vertreter: Weitzel, Wolfgang, Dr.-Ing. Patentanwalt

(56) Entgegenhaltungen:
- CH-A- 599 466
- DE-A- 1 907 840
- US-A- 3 044 412
- US-A- 3 187 681

## Beschreibung

Die vorliegende Erfindung betrifft eine hydrostatische Maschine nach dem Oberbegriff des Patentanspruchs 1.

Eine derartige Maschine ist aus US-A-3 044 412 bekanntgeworden. Die beiden Rotoren jener Maschine sind als Doppelrotoren ausgebildet. Auf der Rotorwelle befindet sich zwischen den beiden Rotoren ein mit der Welle drehfester Flansch.

Bei dieser Maschine besteht die Gefahr, daß aus der hydrostatischen Belastung pulsierende Kräfte entstehen, die über die Außenflächen der Maschine geführt werden müssen.

Eine einflutige sogenannte seitenbeaufschlagte hydrostatische Maschine ist aus der DE-OS 39 05 936 bekannt. Dabei sind Maßnahmen und Mittel vorgesehen, um die auf den Zylinderstern (Rotor) einwirkenden axialen Schubkräfte über die (Antriebs-) Welle aufzunehmen beziehungsweise zu kompensieren. Es hat sich jedoch gezeigt, daß die axialen Kräfte dabei ungünstig groß sind und daß die pulsierenden radialen Kräfte über die Außenfläche der Maschine zu den Lagerstellen zurückfließen, wobei unerwünschte laute Geräusche entstehen. Ein weiterer Problempunkt ist, daß die Lagerstellen der Zentralwelle der zuvor erwähnten Maschine sehr genau fluchten müssen, was einen erhöhten Fertigungsaufwand erforderlich macht.

Die der vorliegenden Erfindung zugrunde liegende Aufgabe besteht darin, eine hydrostatische Maschine der gattungsgemäßen Art anzugeben, bei der keine pulsierenden, aus der hydrostatischen Belastung entstehenden Kräfte über die Außenflächen der Maschine geführt werden müssen und bei der außerdem die technisch aufwendig herzustellende Fluchtung der Gehäusedeckel überflüssig wird.

Diese Aufgabe wird durch die im kennzeichnenden Teil des Patentanspruchs 1 angegebenen Merkmale gelöst.

Die besonderen Vorteile dieser Konfiguration beziehungsweise Konstruktion liegen darin, daß sowohl die axialen Kräfte wie auch die radialen Kräfte im Inneren der Pumpe aufgenommen werden und somit über die Außenfläche keine Geräuschanregung bewirken können.

Außerdem ist die einfache Lagerung des Zylindersterns und des Hubrings für die Fertigung sehr vorteilhaft.

Besondere Ausgestaltungen und Weiterbildungen der im Patentanspruch 1 spezifizierten hydrostatischen Maschine sind Gegenstand der Unteransprüche.

Die Einzelheiten der erfindungsgemäßen hydrostatischen Maschine werden im folgenden anhand der Zeichnung näher erläutert. Diese zeigt in
- Fig. 1: einen Längsschnitt durch eine hydrostatische Maschine;
- Fig. 2: einen Querschnitt durch die hydrostatische Maschine gemäß Fig. 1 längs der Schnittlinie II-II;
- Fig. 3: den Längsschnitt durch die hydrostatische Maschine gemäß Fig. 1 mit Angabe der axialen und radialen Kraftflüsse innerhalb der hydrostatischen Maschine;
- Fig. 4: einen Querschnitt durch die hydrostatische Maschine gemäß Fig. 1 längs der Schnittlinie III-III.

Die die hydrostatische Maschine repräsentierende Radialkolbenmaschine weist ein Gehäuse 1 mit zwei durch einen Zwischenboden 5 getrennten Innenräumen 6, 7 auf. Die Innenräume 6, 7 sind von beiden Seiten her über je einen Gehäusedeckel 3 abgeschlossen. In den beiden Teilräumen (Innenräumen) 6, 7 ist je ein Hubring 8, 9 gelagert, welche beide über mindestens eine Verbindungswelle 11 und über eine Lagerwelle 10 miteinander und - über Lager 36 - mit dem Zwischenboden 5 verbunden sind.

An der Innenseite 12, 13 der Hubringe 8, 9 gleiten in an sich bekannter Weise die der Funktion beziehungsweise Verwendung als hydrostatische Maschine beziehungsweise als Radialkolbenmaschine dienenden Verdrängerelemente, die aus der funktionalen Verbindung eines Gleitschuhs oder Gleitsteins 14 und eines gelenkig damit verbundenen (Verdränger-) Kolbens 15 bestehen. Diese Kolben 15 sind in radialen Bohrungen 16, 17 je eines der den Zylinderstern bildenden Rotoren 18, 19 angeordnet, die ihrerseits verdrehfest und axial fixiert mit einer über einen in einem Lager 4 gelagerten Antriebsstutzen 26 angetriebenen Welle 20 gekoppelt sind.

Die im vorstehenden beschriebene Konfiguration entspricht - abgesehen davon, daß über den Förderstrom beziehungsweise die Pumpfunktion noch nichts ausgesagt wurde - dem stand der Technik insoweit, als die Rotoren 18, 19 an sich bekannt sind. Die besondere Konfiguration bestehet jedoch darin, daß die hydrostatische Maschine nicht von einem Rotor 18, 19 ausgeht, sondern von zweien, die synchron miteinander als Motor- beziehungsweise Pumpeinheit wirken (wodurch letztlich bei radial gleichen Abmessungen die doppelte Förderleistung erreicht wird), und daß die Antriebswelle zwischen den Rotoren 18, 19 gelagert wird und zwar in Verbindung mit der zwischen den Hubringen 8, 9 liegenden Hubringlagerung im Zwischenboden 5.

Die beiden Rotoren 18, 19 sind im Hinblick auf ihre Funktion als Pumpelement wie folgt in aufeinander abgestimmter Weise miteinander gekoppelt beziehungsweise funktionell verbunden: In den radialen Bohrungen 16, 17 der Rotoren 18, 19 sind einander zugewandt axiale seitliche Steuerschlitze 21, 22 vorgesehen, über die die Bohrungen 16, 17 zum Zwischenboden 5 hin offen sind. Diese Steuerschlitze 21, 22 korrespondierenden ihrerseits mit in Steuerscheiben (Axialscheiben) 25, 26 eingearbeiteten nierenförmigen (vergleiche Fig. 4) Kanälen 23, 24. Die Steuerscheiben 25, 26 sind in entsprechenden Ausnehmungen auf beiden Seiten des Zwischenbodens 5 eingelegt. Im Zwischenboden 5 selbst sind korrespondierend zu den genannten Steuerschlitzen 21, 22 und den nierenförmigen Kanälen 23, 24 quer durchgehend Verbindungskanäle 27, 28 eingearbeitet, so daß beide Rotoren 18, 19 über ihre Verdrängerelemente miteinander verbunden sind - und gemeinsam als Pumpe beziehungsweise hydrostatische Maschine zu arbeiten vermögen; es entsteht so eine zweiflutige hydrostatische Maschine beziehungsweise Radialkolbenmaschine, wobei die Verbindungskanäle 27, 28 den Ein- beziehungsweise Auslaßkanal bilden und dementsprechend nach außen hin offen sind.

Der durch die (seitliche) Druckbeaufschlagung der Kolben 15 und der Steuerschlitze 21, 22 entstehende axiale Schub wird aufgrund der gleich groß ausgebildeten axialen Kanäle 23, 24 in den Steuerscheiben 25, 26 und der diese Kanäle 23, 24 in den Spalten zwischen den Rotoren 18, 19 und den Steuerscheiben 25, 26 umgebenden Druckfelder 29, 30 somit durch eine entgegengesetzt gerichtete Wirkung der hydrostatischen Kräfte ausgeglichen. Der Kraftschluß B zwischen den Rotoren 18, 19 über die Welle 20 vermeidet so jegliche axiale Kraftbeaufschlagung des Gehäuses 1.

Bei entsprechend der Zeichnung geeigneter Lagerung beziehungsweise Abstützung der Welle 20 relativ zum Zwischenboden 5 und der Abstützung der Hubringe 8, 9 über die Lagerwelle (Schwenkwelle) 10 am Zwischenboden 5 läßt sich darüberhinaus eine einfache Lagerung darstellen, die wie in Fig. 3 gezeigt, die radialen Kraftschlüsse A und C im Inneren der Pumpe führt.

Bezüglich der konstruktiven Gesamtkonfiguration ist noch anzumerken - vergleiche Fig. 4 - die beiden Hubringe 8, 9 gemeinsam über eine aus einem Verstellkolben 31 und einem Gegenkolben 32 bestehende Verstelleinrichtung positioniert werden. Diese Verstelleinrichtung ist am Zwischenboden 5 montiert beziehungsweise angebaut und wirksam. Im Zwischenboden 5 sind darüberhinaus - wie erwähnt - die Verbindungskanäle 27, 28, d.h. der einlaßseitige Niederdruckkanal und der auslaßseitige Hochdruckkanal eingearbeitet.

Die Rotoren 18, 19 sind - wie bereits erwähnt - verdrehfest und axial fixiert auf der Welle 20 befestigt. Dabei können - wie dargestellt - beide Rotoren demontierbar (vergleiche Spannmutter 37) auf der Welle 20 sitzen; die Welle 20 wird über eine Kupplungshülse 40 vom Antriebsstutzen 2 her angetrieben.

Bei der vorstehend beschriebenen und in der Zeichnung dargestellten Konstruktion ist in der Zeichnung für jeden Rotor 18, 19 auf der Welle 20 je ein Bund 33, 34 vorgesehen. Bei der Montage werden die Rotoren 18, 19 mittels Spannelementen 37 gegen diese Bunde 33 beziehungsweise 34 gedrückt. Der Abstand der Bunde 33, 34 ist dabei geringfügig größer, als es der Summe aus der Dicke des Zwischenbodens 5 und der Dicke der Steuerscheiben 25, 26 entspricht.

Grundsätzlich können die Rotoren 18, 19 auch derart auf der Welle 20 fixiert werden, daß der eine Rotor einstückig mit der Welle 20 ausgebildet ist, während der zweite Rotor über eine Spannmutter fixiert wird.

In besonderer Ausgestaltung ist es auch möglich, die beiden Rotoren 18, 19 relativ zueinander beispielsweise um eine halbe Teilung der radial angeordneten Verdrängerelemente zu fixieren.

Zusammenfassend soll nochmals folgendes angemerkt werden:
Durch die axiale Fixierung der beiden Rotoren 18, 19 auf der Welle 20 wird erreicht, daß die axialen Kräfte nicht an den Gehäusedeckeln 3 abgestützt werden müssen. Die Lagerung der Antriebswelle 20 über Lager 35 im Zwischenboden 5, sowie die Lagerung der Hubringe 8, 9 im selben Zwischenboden 5 ermöglichen die Kraftschlüsse A, B und C, welche sämtlich sich im Inneren der Maschine auswirken. Der für einen sicheren Lauf der Rotoren 18, 19 notwendige Spalt relativ zu den Steuerscheiben (Axialscheiben) 25, 26 soll wegen der davon abhängenden Dichtigkeit möglichst gering gehalten werden. Dies wird schließlich dadurch erreicht, daß in den Steuerscheiben 25, 26 auf den dem Zwischenboden 5 zugewandten Seiten elastische Dichtung 38, 39, zum Beispiel O-Ringe, eingelegt werden, welche durch die Begrenzung der Druckfelder 29, 30 gegen den jeweils anliegenden Rotor 18, 19 eine Kraft erzeugen, die durch Auslegung geringfügig größer bestimmt wird, als die vom über der metallischen Dichtung auf der Rotorseite der Steuerscheiben 25, 26 verteilten Druckfeld erzeugte. Dadurch wird der Spalt zwischen den Rotoren 18, 19 und den Steuerscheiben 25, 26 sehr klein gehalten.

## Patentansprüche

1. Hydrostatische Maschine mit einem auf der Welle (20) drehfest und axial fixiert angeordneten Zylinderstern, der eine Mehrzahl von radial verlaufenden Bohrungen (16, 17) mit an der Innenseite eines Hubrings (8, 9) gleitenden Verdrängerelementen (15 14) aufweist, wobei die Bohrungen (16, 17) zur Steuerung der Fördermenge des Druckmediums über Steuerschlitze (21, 22) mit seitlich am Zylinderstern mündenden Förderkanälen verbunden sind,
wobei der Zylinderstern aus zwei im Abstand zueinander montierten Rotoren (18, 19) besteht, deren Bohrungen (16, 17) miteinander kommunizierende, insbesondere einander gegenüberliegende Steuerschlitze (21, 22) aufweisen,
wobei zwischen den beiden Rotoren (18, 19) ein Gehäuse-Zwischenboden (5) vorgesehen ist, der den Rotoren (18, 19) gegenüberliegend Steuerscheiben (25, 26) mit mit den Steuerschlitzen (21, 22) korrespondierenden Kanälen (23, 24) und als Förderkanäle (27, 28) dienenden Verbindungskanälen für die jeweils zueinander konjugierten Kanäle (23, 24) aufweist, dadurch gekennzeichnet,
daß die Hubringe (8, 9) der beiden Rotoren (18, 19) über eine Lagerwelle (10) starr miteinander verbunden und die Welle (20) und die Lagerwelle (10) je über ein Lager (35 36) im Zwischenboden (5) gelagert sind.

2. Hydrostatische Maschine nach Anspruch 1,
dadurch gekennzeichnet,
daß für jeden Rotor (18, 19) ein Bund (33, 34) auf der Welle (20) vorgesehen ist, gegen welche die Rotoren (18, 19) mittels Spannelementen (37) gedrückt werden und deren Abstand etwas größer als die Summe der Dicke des Zwischenbodens (5) und der Steuerscheiben (25, 26) ist.

## Claims

1. Hydrostatic machine with a cylinder star disposed on the shaft (20) fixed non-rotatably and axially which has a plurality of radial bores (16, 17) with displacer elements (15, 14) sliding on the inside of a lift ring (8, 9), whereby the bores (16, 17) are connected to transporting channels issuing from the sides of the cylinder star to control the amount of pressure medium conveyed by means of control slots (21, 22), whereby the cylindrical star comprises two rotors (18, 19) mounted at a distance from one another, the bores (16, 17) of which have control slots (21, 22) communicating with one another, in particular opposite one another,
whereby a casing false-floor (5) is provided between the two rotors (18, 19) which has control discs (25, 26) opposite the rotors (18, 19) with channels (23, 24) corresponding with the control slots (21, 22) and connecting channels serving as transporting channels (27, 28) for the channels (23, 24) connected together,
characterised in that
the lift rings (8, 9) of both rotors (18, 19) are rigidly connected to each other by a bearing shaft (10) and the shaft (20) and the bearing shaft (10) are both mounted on a bearing (35, 36) in the false floor (5).

2. Hydrostatic machine according to claim 1
characterised in that
for each rotor (18, 19) a flange (33, 34) is provided on the shaft (20) against which the rotors (18, 19) are pressed by means of clamping elements (37) and the distance of which is somewhat greater than the sum of the thickness of the false floor (5) and the control discs (25, 26).

## Revendications

1. Machine hydrostatique avec cylindres en étoile disposés calés en rotation et fixés axialement sur un arbre (20), laquelle présente une pluralité d'alésages (16, 17) orientés radialement avec des éléments de déplacement (15, 14) glissant sur la face interne d'une bague de levage (8, 9), dans laquelle les alésages (16, 17) sont raccordés par l'intermédiaire de lumières de commande (21, 22) à des conduits débouchant latéralement sur les cylindres pour la commande du débit du fluide sous pression,
dans laquelle les cylindres en étoile se composent de deux rotors (18, 19) montés à distance l'un de l'autre, dont les alésages (16, 17) comportant les lumières de commande (21, 22) communiquant l'une avec l'autre, en particulier disposées l'une en face de l'autre,
dans laquelle il est prévu entre les deux rotors (18, 19) un fond médian (5) de carter, lequel comporte des disques de commande (25, 26) faisant face aux rotors (18, 19), avec des conduits (23, 24) correspondant aux lumières de commande (21, 22) et des conduits de raccordement servant de conduits de transport (27, 28) pour les conduits (23, 24) respectivement associés l'un à l'autre,caractérisée :
en ce que les bagues de levage (8, 9) des deux rotors (18, 19) sont rigidement reliées l'une àl'autre par l'intermédiaire d'un arbre d'articulation (10) et en ce que l'arbre (20) et l'arbre d'articulation (10) sont supportés chacun par le fond médian (5) par l'intermédiaire d'un palier (35, 36).

2. Machine hydrostatique selon la revendication 1,caractérisée :
en ce que pour chaque rotor (18, 19), il est prévu sur l'arbre (20) un bourrelet (33, 34) contre lequel les rotors (18, 19) sont pressés au moyen d'éléments de serrage (37) et dont la distance est un peu plus grande que la somme des épaisseurs du fond intermédiaire (5) et des disques de commande (25, 26).
